# EUROPÄISCHE PATENTSCHRIFT

(11) **EP 0 778 087 B1**
(45) Veröffentlichungstag und Bekanntmachung des Hinweises auf die Patenterteilung: **27.06.2001**
(21) Anmeldenummer: 96118736.6
(22) Anmeldetag: 22.11.1996
(51) Int. Cl.: B02C 18/00

(54) **Klein-Aktenvernichter**
Small-sized document shredder
Déchiqueteur de documents de petite taille

(30) Priorität: 04.12.1995 DE 19545087
(43) Veröffentlichungstag der Anmeldung: 11.06.1997
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 502 355
- WO-A-91/12890
- DE-A- 4 008 654
- GB-A- 2 261 177
- PATENT ABSTRACTS OF JAPAN vol. 014, no. 053 (C-0683), 31.Januar 1990 & JP 01 281155 A (TANAKA SEISAKUSHO:KK), 13.November 1989,

## Beschreibung

Die Erfindung bezieht sich auf einen Klein-Aktenvernichter nach dem Oberbegriff des Patentanspruchs 1.

Bekannt sind derartige Kleingeräte beispielsweise aus der DE 40 08 654 A 1 und weisen dabei zweiteilige gespritzte Kunststoffgehäuse auf, in die beim Spritzen zudem die zumeist stegförmigen Abstreiferelemente samt den Schneidwalzenlagerungen mit integriert sind. Hieraus resultiert bei aller Montagefreundlichkeit jedoch der Nachteil, daß die bekannten Geräte sehr unruhig laufen und laut sind, weil sich sämtliche Antriebs- und Arbeitsgeräusche als Schwingungen auf das dabei noch als verstärkender Resonanzboden wirkende Gehäuse übertragen.

Die Aufgabe der vorliegenden Erfindung besteht deshalb auch darin, einen äußerst montagefreundlichen Klein-Aktenvernichter mit extrem geringer KörperschallAbstrahlung und großer Laufruhe zu schaffen.

Gelöst wird die Aufgabe bei einem Gerät nach dem Oberbegriff des Patentanspruchs 1 durch die dort im kennzeichnenden Anspruchsteil angegebenen baulichen Besonderheiten. Die Unteransprüche beinhalten vorteilhafte Ausgestaltungen und Weiterbildungen des erfinderischen Grundgedankens, die zudem in den Zeichnungen noch im Detail dargestellt und im folgenden näher beschrieben sind.

Es zeigen:
- Fig. 1: in weitestgehend schematischer Darstellung die Ansicht auf das Unterteil eines geöffneten Aktenvernichtergehäuses und
- Fig. 2: in gegenüber Fig. 1 vergrößertem Maßstab eine Querschnittsdarstellung gemäß der dortigen Linie A-A.

Der in Form eines Kleingerätes dargestellte Aktenvernichter besteht in seinem Grundaufbau aus einem schalenartigen, die Schneidwalzen 4, 4a und 5, 5a mitsamt ihren stirnseitigen Lagerplatten 3 und 8, den zugeordneten Abstreifern 6 und 7 sowie den Schnittgut-Austrittsspalt "SA" enthaltenden Gehäuseunterteil 2 und einem darauf aufsetzbaren, mit dem Schnittmaterialzuführspalt "MZ" versehenen Gehäuseoberteil 1.

Das zur Lösung der mit der Erfindung gestellten Aufgabe vorrangig Wesentliche besteht bei einem solchen Gerät nun darin, daß die antriebsseitige Lagerplatte 3 für die Schneidwalzen 4, 5 zugleich den einstückigen Boden 3a eines ebenfalls schalenartigen, durch einen Deckel 3c verschließbaren Getriebegehäuses 3, 3a, 3b bildet und das gesamte Schneidwerk, ein Getriebegehäuse 3, 3a, 3b, Schneidwalzen 4, 5 und Abstreifer 6, 7 beinhaltend, im Bereich seiner stirnseitigen Lagerplatten 3 und 8 über schwingungsdämpfende Elemente 9 im Gehäuseunterteil 2 gelagert ist. Durch diese beiden Maßnahmen bekommt die gesamte Schneidwerkseinheit eine hohe Eigenstabilität und Fertigungsgenauheit sowie durch die schwingungsdämpfende " akustische " Abkoppelung vom Gehäuse praktisch keine Körperschallabstrahlung und damit einen extrem ruhigen und leisen Lauf.

In weiterer Ausgestaltung dieser neuen Grundbauweise ist zudem noch vorgesehen, daß die Schneidwalzen 4, 4a und 5, 5a und deren kammartige Abstreiferleisten 6, 7 kraft- und/oder formschlüssig durch Steckung in entsprechende Aussparungen mit den beiden stirnseitigen Lagerplatten 3 und 8 verbunden sind; dadurch ist eine äußerst montage- und servicefreundliche Herstellungsweise gegeben, die zudem noch die Vorfertigung einzelner Baugruppen zur späteren Komplettierung ermöglicht.

Funktionsmäßig wichtig für das neue Schneidwerk ist es weiterhin, daß die Abstreiferleisten 6, 7 aus einem Gleitlagerkunststoff bestehen und eng auf dem Schneidwalzenkern 4a und 5a aufliegend sich an den Schneidwalzen 4, 5 abstützen und die freien Enden 4b und 5b des Auflagebereichs der Abstreifer 6 und 7 auf dem Walzenkern 4a und 5a nasenförmig spitz ausgebildet sind. Hierdurch erhalten die Abstreiferkämme ihre notwendige Stabilität. Um zu verhindern, daß beim Materialzuführen bzw. insbesondere auch beim Walzenrücklauf Papier in den Spalt zwischen Schneidwerk und Gehäuseoberteil 1 gelangt, ist weiterhin vorgesehen, daß die Oberflächen 6a und 7a der Abstreiferleisten 6 und 7 über ihre gesamte Länge mit gegenseitigem Abstand zueinander angeordnete Querstege 11 aufweisen und das Gehäuseoberteil 1 dazu korrespondierende Aussparungen 12 besitzt, die ohne einander zu berühren ( akustische Abkoppelung ), ineinandergreifen.

Ein weiteres wesentliches Merkmal der Schneidwerkausgestaltung ist noch darin zu sehen, daß die Unterseiten 6b und 7b der Abstreiferleisten 6 und 7 je einen Längssteg 6c und 7c aufweisen der in eine jeweils korrespondierende Aussparung 13a der bodenseitigen Gehäuselängsträger 13 eingreift, wobei letztere im offenen Bodenbereich 2c des Gehäuseunterteils 2 liegen und von den Schneidwalzen 4, 5 aus schräg nach unten verlaufende Leitflächen 13b aufweisen. Diese Ausgestaltung verhindert einerseits einen Stau von Staub und Schnittmaterialpartikeln im Gehäusebereich und verhindert zudem, da die Kleingeräte im allgemeinen keine " Sackvoll " - Abschaltung haben, ein Eindringen des Schnittgutes in das Schneidwerk von untenher bei vollem Schnittgutbehälter "SB"; unterstützt wird diese Wirkung zudem noch durch eine schikaneartige Abstufung 13c der Unterseite der Längsträger 13 sowie den vorspringenden Eckausbildungen bzw. Kanten "K" der Abstreiferleisten 6 und 7 im Bereich des Schnittgutaustrittsspaltes "SA". Diese Längskanten "K" der Abstreiferleisten 6 und 7 liegen zudem bezogen auf Schneidwalzenmittelachsen "M" tiefer "a₁" als das Maß "a" bis zur Abstreiferoberfläche 6a und 7a. Zur funktionellen Vervollständigung des gesamten Gerätes gehört letztlich noch der Ein-/Ausschalter 14 mitsamt seiner in den Materialzuführspalt "MZ" hineinragenden Schaltfahne 14a für selbsttätigen Schneidwerksanlauf bei der Materialzufuhr.

### Bezugszeichenliste

- 1: Gehäuseoberteil
- 2: Gehäuseunterteil
- 2a: vertikale Trennwand
- 2b: Lager- und Führungssteg ( für Pos. 9 )
- 2c: offener Bodenbereich
- 3: getriebeseitige Lagerplatte
- 3a: Boden des Getriebegehäuses
- 3b: Seitenteil des Getriebegehäuses
- 3c: Deckel
- 3d: Schnappverschluß
- 4: Schneidwalze
- 4a: Walzenkern
- 4b: spitze Nase
- 5: Schneidwalze
- 5a: Walzenkern
- 5b: spitze Nase
- 6: Abstreiferleiste
- 6a: Oberfläche
- 6b: Unterseite
- 6c: Längssteg
- 7: Abstreiferleiste
- 7a: Oberfläche
- 7b: Unterseite
- 7c: Längssteg
- 8: endseitige Lagerplatte
- 9: elastisches Dämpfungselement
- 10: Antriebsmotor
- 11: Quersteg
- 12: Aussparung
- 13: Gehäuselängsträger
- 13a: Aussparung
- 13b: Leitfläche
- 13c: Abstufung
- 14: Ein-/Ausschalter
- 14a: Schaltfahne
- 15: "Snap in " - Element

- a: Abstand
- a₁: Abstand
- K: vorspringende Kante
- M: Mittelachse
- MZ: Material-Zuführspalt
- SA: Schnittgut-Austritt
- SB: Schnittgut-Behälter

## Patentansprüche

1. Klein-Aktenvernichter, bestehend aus einem schalenartigen, die Schneidwalzen mitsamt ihren stirnseitigen Lagerplatten und Abstreiferelementen enthaltenden Gehäuseunterteil und darauf aufsetzbarem, mit dem Materialzuführspalt versehenen Gehäuseoberteil,
**dadurch gekennzeichnet**,
daß die antriebsseitige Lagerplatte ( 3 ) für die Schneidwalzen ( 4, 5 ) zugleich den einstückigen Boden ( 3a ) eines ebenfalls schalenartigen, durch einen Deckel ( 3c ) verschließbaren. Getriebegehäuses ( 3, 3a, 3b ) bildet und das gesamte Schneidwerk, ein Getriebegehäuse (3, 3a, 3b), Schneidwalzen ( 4, 5 ) und Abstreifer (6, 7) beinhaltend, im Bereich seiner stirnseitigen Lagerplatten ( 3 und 8 ) über schwingungsdämpfende Elemente ( 9 ) im Gehäuseunterteil ( 2 ) gelagert ist.

2. Klein-Aktenvernichter nach Anspruch 1,
**dadurch gekennzeichnet,**
daß die Schneidwalzen ( 4, 5 ) und deren kammartige Abstreiferleisten ( 6, 7 ) kraft- und/oder formschlüssig durch Steckung in entsprechende Aussparungen mit den beiden stirnseitigen Lagerplatten ( 3 und 8 ) verbunden sind.

3. Klein-Aktenvernichter nach den Ansprüchen 1 und 2,
**dadurch gekennzeichnet,**
daß die Abstreiferleisten ( 6, 7 ) aus einem Gleitlagerkunststoff bestehen und eng auf dem Schneidwalzenkern ( 4a und 5a ) aufliegend sich an den Schneidwalzen ( 4, 5 ) abstützen.

4. Klein-Aktenvernichter nach Anspruch 3,
**dadurch gekennzeichnet,**
daß die freien Enden ( 4b und 5b ) des Auflagebereichs der Abstreifer ( 6 und 7 ) auf dem Walzenkern ( 4a und 5a) nasenförmig spitz ausgebildet sind.

5. Klein-Aktenvernichter nach den Ansprüchen 1 bis 4,
**dadurch gekennzeichnet,**
daß die Oberflächen ( 6a und 7a ) der Abstreiferleisten ( 6 und 7 ) über ihre gesamte Länge mit gegenseitigem Abstand zueinander angeordnete Querstege ( 11 ) aufweisen und das Gehäuseoberteil ( 1 ) dazu korrespondierende Aussparungen ( 12) besitzt, die ohne einander zu berühren ( akustische Abkoppelung ), ineinander greifen.

6. Klein-Aktenvernichter nach einem oder mehreren der vorhergehenden Ansprüche,
**dadurch gekennzeichnet,**
daß die Unterseiten ( 6b und 7b ) der Abstreiferleisten ( 6 und 7 ) je einen Längssteg ( 6c und 7c ) aufweisen der in eine jeweils korrespondierende Aussparung ( 13a ) der bodenseitigen Gehäuselängsträger ( 13 ) eingreift.

7. Klein-Aktenvernichter nach Anspruch 6,
**dadurch gekennzeichnet,**
daß die Gehäuselängsträger ( 13 ) im offenen Bodenbereich ( 2c ) des Gehäuseunterteils ( 2 ) liegen und von den Schneidwalzen ( 4, 5 ) aus schräg nach unten verlaufende Leitflächen ( 13b ) aufweisen.

8. Klein-Aktenvernichter nach Anspruch 6 und 7,
**gekennzeichnet durch**
eine schikaneartige Abstufung ( 13c ) der Unterseite der Längsträger ( 13 ) sowie eine zusätzliche vorspringende Eckausbildung der Kanten ( K ) der Abstreiferleistenunterseiten ( 6b und 7b ) im Bereich des Schnittgutaustrittsspaltes ( SA ).

9. Klein-Aktenvernichter nach Anspruch 8,
**dadurch gekennzeichnet,**
daß die Längskanten ( K ) bezogen auf die Schneidwalzenmittelachsen ( M ) tiefer ( a₁) liegen als das Maß ( a ) von den Mitten ( M ) bis zur Abstreiferoberfläche ( 6a und 7a ).

10. Klein-Aktenvernichter nach einem oder mehreren der vorhergehenden Ansprüche,
**gekennzeichnet durch**
Zuordnung eines Ein-/Ausschalters ( 14 ) zum Gehäuseoberteil ( 1 ) mit in den Schnittgutzuführspalt ( SZ ) hineinragender Schaltfahne ( 14a ) sowie sog. " Snapin " - Elemente ( 15 ) zur Verbindung von Gehäuseober und -unterteil ( 1 und 2 ).

## Claims

1. Small document shredder consisting of a shell-like lower housing part, which contains the cutting rollers together with their bearing plates at the end sides and stripper elements, and a housing upper part placeable thereon and provided with the material feed gap, characterised in that the bearing plate (3), at the drive side, for the cutting rollers (4, 5) forms together with the one-piece base (3a) a similarly shell-shaped gear casing (3, 3a, 3b) closable by a cover (3c) and the entire cutting mechanism (gear casing 3, cutting rollers 4, 5 and strippers 6, 7) is mounted in the housing lower part (2) in the region of its end bearing plates (3 and 8) by way of vibration-damping elements (9).

2. Small document shredder according to claim 1, characterised in that the cutting rollers (4, 5) and comb-like stripper strips (6, 7) thereof are connected in shape-locking and/or force-locking manner with the two end bearing plates (3 and 8) by plugging into corresponding recesses.

3. Small document shredder according to claims 1 and 2, characterised in that the stripper strips (6, 7) consist of slide-bearing synthetic material and are supported, resting closely against the cutting roller cores (4a and 5a), on the cutting rollers (4, 5).

4. Small document shredder according to claim 3, characterised in that the free ends (4b and 5b) of the contact region of the strippers (4 and 5) on the roller cores (4a and 5a) are constructed to be of pointed nose shape.

5. Small document shredder according to claims 1 to 4, characterised in that the surfaces (6a and 7a) of the stripper strips (6 and 7) have transverse webs (11), which are arranged over their entire length at a mutual spacing, and the housing upper part (1) has recesses (12) which correspond therewith and interengage without contacting one another (acoustic decoupling).

6. Small document shredder according to one or more of the preceding claims, characterised in that the lower sides (6b and 7b) of the stripper strips (6 and 7) each have a longitudinal web (6c and 7c) which engages in a respective corresponding recess (13a) of the housing longitudinal beams (13) at the base.

7. Small document shredder according to claim 6, characterised in that the housing longitudinal beams (13) lie in the open base region (2c) of the housing lower part (2) and have guide surfaces (13b) extending obliquely downwardly from the cutting rollers (4, 5).

8. Small document shredder according to claim 6 and 7, characterised by a chicane-like stepping (13c) of the underside of the longitudinal beams (13) as well as an additional projecting corner construction of the edges (K) of the stripper element undersides (6b and 7b) in the region of the cut material outlet gap (SA).

9. Small document shredder according to claim 8, characterised in that the longitudinal edges (K) are deeper (a₁) with respect to the cutting roller centre axis (M) than the dimension (a) from the centre (M) to the stripper surfaces (6a and 7a).

10. Small document shredder according to one or more of the preceding claims, characterised by association of an on/off switch (4) at the housing upper part (1) with switching blades (14a) projecting into the cut material feed gap (SZ) as well as so-called "snap-in" elements (15) for connecting the housing upper part (1) and housing lower part (2).

## Revendications

1. Destructeur de documents de petite dimension, composé d'une partie inférieure de boîtier semblable à une coupe renfermant les cylindres porte-couteaux, y compris leurs plaques d'appui frontales et leurs racles, et d'une partie supérieure de boîtier pouvant être posée sur la partie inférieure, qui est munie de la fente d'introduction de la matière, caractérisé en ce que la plaque d'appui (3) pour les cylindres porte-couteaux (4, 5), qui est située du côté de l'entraînement, forme simultanément le fond d'un seul tenant (3a) d'un carter de protection des engrenages (3, 3a, 3b) également semblable à une coupe, qui peut être fermé par un couvercle (3c), et en ce que l'ensemble du bloc de coupe (carier de protection des engrenages 3, cylindres porte-couteaux 4, 5 et racles 6, 7) est monté par ses plaques d'appui frontales (3 et 8) dans la partie inférieure de boîtier (2) par l'intermédiaire d'éléments amortissant les vibrations (9).

2. Destructeur de documents de petite dimension selon la revendication 1, caractérisé en ce que les cylindres porte-couteaux (4, 5) et leurs racles semblables à des peignes (6, 7) sont reliés aux deux plaques d'appui frontales (3 et 8) par adhérence et/ou par engagement positif en étant fichés dans des évidements correspondants.

3. Destructeur de documents de petite dimension selon les revendications 1 et 2, caractérisé en ce que les racles (6, 7) sont composées d'une matière plastique de palier lisse et prennent appui sur les cylindres porte-couteaux (4, 5) en reposant étroitement sur l'âme des cylindres porte-couteaux (4a et 5a).

4. Destructeur de documents de petite dimension selon la revendication 3, caractérisé en ce que les extrémités libres (4b et 5b) de la zone d'appui des racles (6, 7) sur l'âme des cylindres (4a et 5a) sont réalisées en forme de nez pointu.

5. Destructeur de documents de petite dimension selon les revendications 1 à 4, caractérisé en ce que les surfaces (6a et 7a) des racles (6 et 7) présentent sur toute leur longueur des nervures transversales (11) affichant un écart réciproque et la partie supérieure de boîtier (1) des évidements complémentaires (12), qui s'encastrent les uns dans les autres sans se toucher (découplage acoustique).

6. Destructeur de documents de petite dimension selon l'une ou plusieurs des revendications précédentes, caractérisé en ce que les faces inférieures (6b et 7b) des racles (6 et 7) présentent chacune une nervure longitudinale (6c et 7c) qui s'encastre dans un évidement complémentaire (13a) des longerons (13) du boîtier situés dans le fond.

7. Destructeur de documents de petite dimension selon la revendication 6, caractérisé en ce que les longerons (13) sont situés dans la zone du fond ouverte (2c) de la partie inférieure de boîtier (2) et présentent des surfaces de guidage (13b) s'étendant en biais vers le bas à partir des cylindres porte-couteaux (4, 5).

8. Destructeur de documents de petite dimension selon les revendications 6 et 7, caractérisé par un décrochement semblable à une chicane (13c) de la face inférieure des longerons (13), ainsi que par un angle saillant supplémentaire des arêtes (K) des faces inférieures des racles (6b et 7b) dans la zone de la fente de sortie de la matière (SA).

9. Destructeur de documents de petite dimension selon la revendication 8, caractérisé en ce que les arêtes longitudinales (K) sont situées plus bas (a₁) par rapport aux axes médians des cylindres porte-couteaux (M) que la distance (a) entre les milieux (M) et la surface des racles (6a et 7a).

10. Destructeur de documents de petite dimension selon l'une ou plusieurs des revendications précédentes, caractérisé par l'association d'un interrupteur marche/arrêt (14) à la partie supérieure du boîtier (1) avec un talon de commutation (14a) pénétrant dans la fente d'introduction de matière (SZ), ainsi que par des éléments dits "à enclenchement" (15) pour relier la partie supérieure et la partie inférieure (1, 2) du boîtier.
